# FASCICULE DE BREVET EUROPEEN

(11) **EP 1 175 265 B1**
(45) Date de publication et mention de la délivrance du brevet: **02.01.2004**
(21) Numéro de dépôt: 00918966.3
(22) Date de dépôt: 13.04.2000
(51) Int. Cl.: B05B 11/00, B05B 1/34

(54) **TETE DE PULVERISATION DE PRODUIT FLUIDE COMPORTANT UN OBTURATEUR**
SPRÜHKOPF MIT VERSCHLUSSORGAN FÜR FLIESSFÄHIGE MEDIEN
SPRAY HEAD FOR FLUID PRODUCT COMPRISING A SEAL

(30) Priorité: 20.04.1999 FR 9904978
(43) Date de publication de la demande: 30.01.2002
(73) Titulaire: VALOIS S.A.S., 27110 Le Neubourg (FR)
(72) Inventeur: STRADELLA, Giuseppe, I-16032 Camogli (IT)
(74) Mandataire: CAPRI
(86) Numéro de dépôt international: PCT/FR2000/000954
(87) Numéro de publication internationale: WO 2000/062939

(56) Documents cités:
- EP-A- 0 845 299
- FR-A- 2 767 311
- NL-A- 6 918 423
- US-A- 4 257 561
- US-A- 5 439 178
- US-A- 5 769 325

## Description

La présente invention concerne une tête de pulvérisation de produit fluide comportant un obturateur amélioré de l'orifice de pulvérisation, et en particulier un obturateur amélioré adaptable aux dispositifs de pulvérisation du type standard.

Des obturateurs de types variés sont bien connus dans l'état de la technique.

La présente invention s'applique plus particulièrement aux obturateurs fixes qui se déforment sous l'effet de la pression du produit lors de l'actionnement du dispositif de pulvérisation.

Dans la plupart des dispositifs de pulvérisation, la partie produisant la pulvérisation du liquide à distribuer a une géométrie particulièrement critique qui ne devrait pas être altérée afin d'obtenir un spray atomisé de manière appropriée. Cette partie est habituellement formée dans la paroi d'extrémité de la tête de pulvérisation , sous la forme de canaux étroits disposés selon des angles différents et connectés à l'orifice de pulvérisation. Le liquide est ainsi forcé à créer un tourbillon lorsqu'il passe à travers ledit orifice de pulvérisation. Le fond de ces canaux peut être formé soit par l'extrémité d'une pièce rigidement fixée dans le canal d'expulsion, soit par l'obturateur lui-même.

Les documents FR-2 767 311, FR-2 524 348 et EP-0 845 299 divulguent ce type de dispositifs.

Or, dans la fabrication des têtes de distribution pour dispositifs de pulvérisation, une des étapes les plus délicates concerne la réalisation d'un profil de tourbillonnement de forme appropriée. D'une part, la paroi de fond du canal d'expulsion de la tête est très éloignée du point d'injection du matériau plastique dans le moule. D'autre part, l'épaisseur de cette paroi de fond est relativement faible et variable en raison de la forme de la tête de pulvérisation, en particulier dans le cas d'un poussoir nasal. Il s'ensuit que le profil de tourbillonnement risque de se déformer et que la réalisation de ce profil est difficile à contrôler et nécessite un outillage compliqué et onéreux.

D'autre part, dans les dispositifs où, pour faire l'économie d'une pièce supplémentaire, c'est l'obturateur qui forme le fond du profil de tourbillonnement, il se pose le problème de la déformation progressive dudit profil en raison de la force de compression exercée sur la partie déformable de l'obturateur pour solliciter ce dernier vers sa position de fermeture étanche. Ainsi, notamment dans le document EP-0 845 299, cette force de compression exercée par l'extrémité supérieure de l'insert sur la membrane déformable peut mener à une déformation de celle-ci, modifiant, voire altérant de manière importante le profil de tourbillonnement.

Le document NL-6 918 423 divulgue un obturateur mobile incorporant une hélice extérieure. Cet obturateur se déplace en éloignement de l'orifice de distribution lors de l'actionnement modifiant ainsi sensiblement la géométrie du profil de pulvérisation au moment de la distribution.

La présente invention a pour but de fournir un obturateur de l'orifice de pulvérisation d'un dispositif de pulvérisation de produit fluide qui ne reproduit pas les inconvénients susmentionnés.

En particulier, la présente invention a pour but de fournir une tête de pulvérisation comportant un obturateur, et dont le profil de pulvérisation est simple, fiable et peu coûteux à réaliser.

La présente invention a aussi pour but de fournir une tête de pulvérisation comportant un obturateur capable de réaliser une obturation étanche du dispositif et une ouverture fiable lors de l'actionnement du dispositif.

La présente invention a encore pour but de fournir une tête de pulvérisation comportant un tel obturateur qui ne modifie pas sensiblement la géométrie du profil de pulvérisation du dispositif pendant son ouverture.

La présente invention a également pour but de fournir une tête de pulvérisation comportant un obturateur qui permet de minimaliser la dimension du volume mort et par conséquent évite le besoin d'un amorçage complexe de la pompe de pulvérisation et/ou l'utilisation de pompes spéciales qui ne seraient pas du type standard. De plus, cela permet de garantir une meilleure protection du liquide à distribuer.

La présente invention a également pour but de fournir une tête de pulvérisation comportant un obturateur qui soit simple et peut coûteux à fabriquer et à assembler.

La présente invention a donc pour objet une tête de pulvérisation pour pulvériser du produit fluide à travers un orifice de pulvérisation, ladite tête comportant un canal d'expulsion et un obturateur disposé fixement dans le canal d'expulsion en amont dudit orifice de pulvérisation, ledit obturateur comportant une partie fixe par rapport à l'orifice de pulvérisation et une partie élastiquement déformable supportant un élément d'obturation qui, au repos, ferme l'orifice de pulvérisation, et qui, lorsque la partie élastiquement déformable se déforme, ouvre l'orifice de pulvérisation, ladite tête de pulvérisation comportant en outre un profil de pulvérisation, caractérisé en ce que ledit profil de pulvérisation est formé au moins sur ladite partie élastiquement déformable dudit obturateur.

Avantageusement, ledit profil de pulvérisation comporte un ou plusieurs canaux de pulvérisation.

Avantageusement, ledit profil de pulvérisation comporte une chambre de tourbillonnement autour dudit élément d'obturateur.

De préférence, ledit canal d'expulsion est sensiblement cylindrique et comporte un insert interne creux sensiblement cylindrique, ledit obturateur comportant une partie sensiblement cylindrique fixée autour dudit insert, ladite partie élastiquement déformable dudit obturateur formant le fond de ladite partie cylindrique de l'obturateur, ledit profil de pulvérisation étant formé sur ladite partie cylindrique et/ou sur ladite partie déformable de l'obturateur.

Avantageusement, ladite partie cylindrique de l'obturateur comporte une pluralité de nervures espacées les unes des autres sur la périphérie et définissant entre elles une pluralité de premiers canaux de pulvérisation.

En particulier, lesdits premiers canaux s'étendent verticalement ou obliquement sur ladite partie cylindrique dudit obturateur.

Avantageusement, ladite partie déformable comporte une pluralité de projections définissant entre elles une pluralité de seconds canaux de pulvérisation et/ou une chambre de tourbillonnement.

De préférence, l'obturateur est fixé sur l'insert par une rainure périphérique ménagée dans la partie cylindrique de l'obturateur qui coopère avec une projection annulaire dudit insert, de telle sort qu'aucune force de compression n'est exercée par l'extrémité supérieure de l'insert sur la partie déformable de l'obturateur, en position de repos de l'obturateur.

La présente invention a aussi pour objet un dispositif de pulvérisation comportant une tête de pulvérisation telle que définie ci-dessus.

D'autres caractéristiques et avantages de la présente invention apparaîtront au cours de la description détaillée suivante de l'invention donnée à titre d'exemple non limitatif en regard des dessins joints, sur lesquels :
- la figures 1 est une vue schématique en perspective d'un exemple de réalisation d'obturateur selon la présente invention, et
- la figure 2 est une vue schématique en perspective d'un exemple de réalisation d'obturateur non couvert par l'invention, et
- la figure 3 est une vue schématique en coupe d'une tête de pulvérisation du type standard selon un mode de réalisation avantageux de la présente invention comportant l'obturateur de la figure 1.

En référence aux figures, l'obturateur selon l'invention comporte principalement un élément d'obturation 9 disposé sur une partie élastiquement déformable 10 de l'obturateur. L'élément d'obturation 9, avantageusement, réalisé sous la forme d'un pointeau conique, est mobile entre une position d'obturation de l'orifice de distribution 7, qui est représenté sur la figure 3 et une position d'ouverture dudit orifice de distribution 7. Plus particulièrement, l'obturateur est disposé fixement à l'intérieur du canal d'expulsion 5, 6 d'une tête de pulvérisation 1 d'un dispositif de pulvérisation de produit fluide, en amont de l'orifice de distribution 7. L'élément d'obturation 9, fixé à ladite partie élastiquement déformable 10 de l'élément d'obturation, est élastiquement sollicité au repos vers sa position d'obturation. Lors de l'actionnement du dispositif, la pression créée par le produit déforme la partie élastiquement déformable 10 de l'obturateur, ce qui déplace l'élément d'obturation 9 de sa position d'obturation à sa position d'ouverture permettant l'expulsion du produit à travers l'orifice de distribution. En particulier, ce déplacement de l'organe d'obturation 10 se fait axialement en éloignement de l'orifice 7. Ainsi, l'élément d'obturation de la présente invention est disposé fixement dans le canal d'expulsion en amont de l'orifice de distribution et seul l'élément d'obturation 9 est déplacé de par l'élasticité de la partie élastiquement déformable 10. Comme visible sur les figures, ladite partie élastiquement déformable 10 forme de préférence une bride radiale disposé à proximité dudit orifice de distribution 7, ladite déformation étant réalisée à partir d'une pression prédéterminée exercée par ledit produit sur ladite partie élastiquement déformable. Avantageusement, cette partie élastiquement déformable 10 est réalisée en un matériau élastomère. De préférence, l'élément d'obturation 9 est réalisé d'une seule pièce ensemble avec ladite partie élastiquement déformable 10, le tout étant de préférence réalisé en un matériau élastomère. De cette manière, l'obturateur de l'invention est très simple à fabriquer et peu coûteux tout en étant parfaitement fiable et étanche. Bien entendu, tout matériau flexible approprié peut être utilisé pour l'obturateur, ou tout au moins pour sa partie élastiquement déformable 10.

Selon l'invention, la paroi de fond de tête de pulvérisation 1 est réalisée de manière lisse ou plane, et c'est l'obturateur qui incorpore un profil de tourbillonnement. De préférence, l'obturateur de l'invention a une forme générale similaire à celle de l'obturateur divulgué dans le document FR- 2 767 311 qui est cité à titre de référence. L'obturateur comporte donc une partie sensiblement cylindrique 3, la partie élastiquement déformable 10 formant le fond de ladite partie cylindrique 3.

En référence aux figures 1 et 2, sont représentés deux exemples de réalisation d'un obturateur. Dans l'exemple de la figure 1, qui représente un mode de réalisation de l'invention, l'obturateur comporte un profil de pulvérisation à la fois sur la partie cylindrique 3 et sur la partie élastiquement déformable 10. Ainsi, la partie cylindrique comporte une pluralité de nervures 16 définissant entre elles des premiers canaux de pulvérisation 6. Ces canaux 6 peuvent être verticaux, comme représentés sur les figures 1 et 2, mais ils pourraient aussi être obliques. Sur la figure 1, la partie élastiquement déformable comporte une pluralité de projections 18 définissant entre elles des seconds canaux de pulvérisation 8 ainsi qu'une chambre de tourbillonnement 19 autour de l'élément d'obturation 9. II s'agit là d'un profil de pulvérisation usuel. Bien entendu, le motif du profil de pulvérisation peut être quelconque.

Dans l'exemple de la figure 2, qui n'est pas couvert par l'invention, le profil de pulvérisation sur la partie cylindrique 3 de l'obturateur peut suffire pour assurer une bonne pulvérisation, notamment lorsque l'espace entre la paroi de fond de la tête et la partie élastiquement déformable est minimal.

Dans tous les cas lors de l'actionnement du dispositif et donc de l'ouverture de l'obturateur, la géométrie des canaux de pulvérisation 6 et/ou 8 n'est pas ou que très peu modifiée par le déplacement de l'élément d'obturation 9 de sa position d'obturation vers sa position d'ouverture. L'obturateur de la présente invention permet donc de garantir une bonne pulvérisation malgré sa présence au niveau de l'orifice de distribution.

Sur la figure 3, on a représenté un mode de réalisation avantageux de l'obturateur selon la présente invention. Dans ce mode de réalisation, l'obturateur est fixé autour de l'insert 4, à l'intérieur d'une tête de pulvérisation 1 de type standard.

La fixation de l'obturateur sur l'insert est ici réalisé au niveau de la partie cylindrique 3 de l'obturateur, par exemple au moyen d'une rainure annulaire interne 31 coopérant avec une projection latérale annulaire 41 formée sur l'insert 4. De cette manière, aucun contact entre l'extrémité supérieure 42 de l'insert 4 et la partie élastiquement déformable 10 de l'obturateur n'est nécessaire. Ainsi, il n'y a pas de force de compression qui s'exerce au repos sur la partie élastiquement déformable, qui ne risque donc pas d'être déformée de manière permanente en altérant le profil de pulvérisation.

L'obturateur de la présente invention permet donc de fournir les avantages suivants :
- la réalisation du profil de tourbillonnement de la tête de pulvérisation sur l'obturateur est très simple et fiable, et donc peu coûteuse,
- l'absence de contraintes de compression sur la parie élastiquement déformable de l'obturateur en position de repos empêche une détérioration du profil de tourbillonnement pour déformation de matière et augmente donc la durée de vie de l'obturateur, de la tête de pulvérisation et du dispositif de pulvérisation,
- l'ouverture de l'obturateur ne modifie pas ou que très peu la géométrie du profil de pulvérisation lors de l'expulsion du produit garantissant une parfaite pulvérisation,
- l'obturateur est disposé fixement dans le canal d'expulsion, ce qui permet de limiter au maximum le volume mort, contrairement aux dispositifs comportant un piston mobile à l'intérieur du canal d'expulsion,
- la technologie standard tant au niveau de la pompe que de la tête de pulvérisation peut être utilisée avec la présente invention, ce qui limite fortement les coûts globaux de fabrication et de montage.

## Revendications

1. Tête de pulvérisation (1) pour pulvériser du produit fluide à travers un orifice de pulvérisation (7), ladite tête comportant un canal d'expulsion (5) et un obturateur disposé fixement dans le canal d'expulsion (5) en amont dudit orifice de pulvérisation (7), ledit obturateur comportant une partie fixe (3) par rapport à l'orifice de pulvérisation (7) et une partie élastiquement déformable (10) supportant un élément d'obturation (9) qui, au repos, ferme l'orifice de pulvérisation (7), et qui, lorsque la partie élastiquement déformable (10) se déforme, ouvre l'orifice de pulvérisation (7), ladite tête de pulvérisation (1) comportant en outre un profil de pulvérisation, **caractérisé en ce que** ledit profil de pulvérisation est formé au moins sur ladite partie élastiquement déformable (10) dudit obturateur.

2. Tête de pulvérisation selon la revendication 1, dans laquelle ledit profil de pulvérisation comporte un ou plusieurs canaux de pulvérisation (6, 8).

3. Tête de pulvérisation selon la revendication 1 ou 2, dans laquelle ledit profil de pulvérisation comporte une chambre de tourbillonnement (19) autour dudit élément d'obturateur (9).

4. Tête de pulvérisation selon l'une quelconque des revendications précédentes, dans laquelle ledit canal d'expulsion (5) est sensiblement cylindrique et comporte un insert interne creux (4) sensiblement cylindrique, ladite partie fixe (3) de l'obturateur étant sensiblement cylindrique (3) et fixée autour dudit insert (4), ladite partie élastiquement déformable (10) dudit obturateur formant le fond de ladite partie cylindrique (3) de l'obturateur, ledit profil de pulvérisation étant formé sur ladite partie cylindrique (3) et/ou sur ladite partie déformable (10) de l'obturateur.

5. Tête de pulvérisation selon la revendication 4, dans laquelle ladite partie cylindrique (3) de l'obturateur comporte une pluralité de nervures (16) espacées les unes des autres sur la périphérie et définissant entre elles une pluralité de premiers canaux de pulvérisation (6).

6. Tête de pulvérisation selon la revendication 5, dans laquelle lesdits premiers canaux (6) s'étendent verticalement ou obliquement sur ladite partie cylindrique (3) dudit obturateur.

7. Tête de pulvérisation selon l'une quelconque des revendications 4 à 6, dans laquelle ladite partie déformable (10) comporte une pluralité de projections (18) définissant entre elles une pluralité de seconds canaux de pulvérisation (8) et/ou une chambre de tourbillonnement (19).

8. Tête de pulvérisation selon l'une quelconque des revendications 4 à 7, dans laquelle l'obturateur est fixé sur l'insert (4) par une rainure périphérique (31) ménagée dans la partie cylindrique (3) de l'obturateur qui coopère avec une projection annulaire (41) dudit insert (4), de telle sort qu'aucune force de compression n'est exercée par l'extrémité supérieure (42) de l'insert (4) sur la partie déformable (10) de l'obturateur, en position de repos de l'obturateur.

9. Dispositif de pulvérisation de produit fluide, **caractérisé en ce qu'**il comporte une tête de pulvérisation (1) selon l'une quelconque des revendications précédentes.

## Patentansprüche

1. Zerstäubungskopf (1) zum Zerstäuben eines fluidförmigen Produktes durch eine Zerstäubungsöffnung (7) hindurch, wobei der Kopf einen Ausstoßkanal (5) und einen Verschluß umfasst, der fest im Ausstoßkanal (5) stromaufwärts von der Zerstäubungsöffnung (7) angeordnet ist, wobei der Verschluß einen bezüglich der Zerstäubungsöffnung (7) festen Teil (3) und einen in elastischer Weise verformbaren Teil (10) umfasst, der ein Verschlußelement (9) trägt, das in der Ruhelage die Zerstäubungsöffnung (7) verschließt und das dann, wenn sich der elastisch verformbare Teil (10) verformt, die Zerstäubungsöffnung (7) öffnet, wobei der Zerstäubungskopf (1) weiterhin ein Zerstäubungsprofil aufweist, **dadurch gekennzeichnet, daß** das Zerstäubungsprofil zumindest auf dem elastisch verformbaren Teil (10) des Verschlusses ausgebildet ist.

2. Zerstäubungskopf nach Anspruch 1, bei dem das Zerstäubungsprofil einen oder mehrere Zerstäubungskanäle (6, 8) umfasst.

3. Zerstäubungskopf nach Anspruch 1 oder 2, bei dem das Zerstäubungsprofil eine Verwirbelungskammer (19) um das Verschlußelement (9) herum umfasst.

4. Zerstäubungskopf nach einen der vorhergehenden Ansprüche, bei dem der Ausstoßkanal (5) im wesentlichen zylindrisch ist und einen inneren, hohlen, im wesentlichen zylindrischen Einsatz (4) umfasst, wobei der feste Teil (3) des Verschlusses im wesentlichen zylindrisch und um den Einsatz (4) herum befestigt ist, wobei der elastisch verformbare Teil (10) des Verschlusses den Boden des zylindrischen Teils (3) des Verschlusses bildet und wobei das Zerstäubungsprofil auf dem zylindrischen Teil (3) und/oder auf dem verformbaren Teil (10) des Verschlusses ausgebildet ist.

5. Zerstäubungskopf nach Anspruch 4, bei dem der zylindrische Teil (3) des Verschlusses eine Vielzahl von Rippen (16) umfasst, die auf dem Umfang voneinander im Abstand angeordnet sind und zwischen sich eine Vielzahl von ersten Zerstäubungskanälen (6) definieren.

6. Zerstäubungskopf nach Anspruch 5, bei dem sich die ersten Kanäle (6) senkrecht oder schräg auf dem zylindrischen Teil (3) des Verschlusses erstrecken.

7. Zerstäubungskopf nach einem der Ansprüche 4 bis 6, bei dem der verformbare Teil (10) eine Vielzahl von Vorsprüngen (18) umfasst, die zwischen sich eine Vielzahl von zweiten Zerstäubungskanälen (8) und/oder eine Verwirbelungskammer (19) definieren.

8. Zerstäubungskopf nach einem der Ansprüche 4 bis 7, bei dem der Verschluß auf dem Einsatz (4) durch eine Umfangsrille (31 ) befestigt ist, die in dem zylindrischen Teil (3) des Verschlusses vorgesehen ist und die mit einem ringförmigen Vorsprung (41) des Einsatzes (4) derart zusammenwirkt, daß keinerlei Kompressionskraft vom oberen Ende (42) des Einsatzes (4) auf den verformbaren Teil (10) des Verschlusses in der Ruhelage des Verschlusses ausgeübt wird.

9. Zerstäubungsvorrichtung für ein fluidförmiges Produkt, **dadurch gekennzeichnet, daß** sie einen Zerstäubungskopf (1 ) nach einem der vorhergehenden Ansprüche umfasst.

## Claims

1. A spray head (1) for spraying fluid through a spray orifice (7), said head being provided with an expulsion channel (5), and with a closure member disposed in fixed manner in the expulsion channel (5), upstream from said spray orifice (7), said closure member comprising a fixed portion (3) fixed relative to the spray orifice (7), and an elastically-deformable portion (10) supporting a closure element (9) which, at rest, closes off the spray orifice (7), and which, when the elastically-deformable portion (10) deforms, opens the spray orifice (7), said spray head (1) further being provided with a spray profile, said spray head being **characterized in that** the spray profile is formed at least on said elastically deformable portion (10) of said closure member.

2. A spray head according to claim 1, in which said spray profile includes one or more spray channels (6, 8).

3. A spray head according to claim 1 or 2, in which said spray profile includes a swirl chamber (19) around said closure element (9).

4. A spray head according to any preceding claim, in which said expulsion channel (5) is substantially cylindrical and it is provided with a substantially cylindrical hollow internal insert (4), said fixed portion (3) of the closure member being substantially cylindrical (3) and fixed around said insert (4), said elastically-deformable portion (10) of said closure member forming the end wall of said cylindrical portion (3) of the closure member, said spray profile being formed on said cylindrical portion (3) and/or on said deformable portion (10) of the closure member.

5. A spray head according to claim 4, in which said cylindrical portion (3) of the closure member is provided with a plurality of ribs (16) spaced apart around the periphery and defining between them a plurality of first spray channels (6).

6. A spray head according to claim 5, in which said first channels (6) extend vertically or on a slant over said cylindrical portion (3) of said closure member.

7. A spray head according to any one of claims 4 to 6, in which said deformable portion (10) is provided with a plurality of projections (18) defining between them a plurality of second spray channels (8) and/or a swirl chamber.

8. A spray head according to any one of claims 4 to 7, in which the closure member is fixed to the insert (4) by a peripheral groove (31) provided in the cylindrical portion (3) of the closure member, which groove cooperates with an annular projection (41) of said insert (4), so that no compression force is exerted by the top end (42) of the insert (4) on the deformable portion (10) of the closure member, when the closure member is in the rest position.

9. A spray device for spraying a fluid, said spray device being **characterized in that** it includes a spray head (1) according to any preceding claim.
